# EUROPÄISCHE PATENTSCHRIFT

(11) **EP 1 672 283 B1**
(45) Veröffentlichungstag und Bekanntmachung des Hinweises auf die Patenterteilung: **15.08.2018**
(21) Anmeldenummer: 05110111.1
(22) Anmeldetag: 28.10.2005
(51) Int. Cl.: F24C 7/08, H05B 3/74

(54) **Anzeigeelement für eine Haushaltsgerät**
Display element for an household apparatus
Element d'affichage pour un appareil de ménage

(30) Priorität: 20.12.2004 DE 102004061305
(43) Veröffentlichungstag der Anmeldung: 21.06.2006
(73) Patentinhaber: BSH Hausgeräte GmbH, 81739 München (DE)
(72) Erfinder: Huber, Johann, 83334, Inzell (DE)

(56) Entgegenhaltungen:
- EP-A- 1 462 726
- DE-A1- 1 679 226
- DE-A1- 3 621 436
- DE-A1- 10 236 718
- DE-A1- 10 309 225
- US-A- 5 809 680
- US-A1- 2003 230 017
- US-B1- 6 376 809
- PATENT ABSTRACTS OF JAPAN Bd. 017, Nr. 322 (M-1432), 18. Juni 1993 (1993-06-18) & JP 05 033947 A (MATSUSHITA ELECTRIC IND CO LTD), 9. Februar 1993 (1993-02-09)
- PATENT ABSTRACTS OF JAPAN Bd. 016, Nr. 330 (P-1388), 17. Juli 1992 (1992-07-17) & JP 04 097274 A (FUJITSU GENERAL LTD), 30. März 1992 (1992-03-30)

## Beschreibung

Die vorliegende Erfindung betrifft ein Anzeigeelement für ein Haushaltsgerät nach dem Oberbegriff des Patentanspruchs 1, sowie ein Verfahren zur Herstellung eines Anzeigeelementes.

Ein derartiges Anzeigeelement ist aus der JP 050 339 47A bekannt. Eine Restwärmeanzeige für ein Kochfeld umfasst ein Anzeigegehäuse und eine Lichtquelle zum Ausleuchten eines inneren Teils des Anzeigegehäuses. Eine Oberfläche der Restwärmeanzeige ist bedruckt mit einem Alarmsymbol.

Aus der Druckschrift DE 102 36 718 A1 ist ein Elektrohaushaltsgerät mit einer Anzeigeeinrichtung bekannt. Eine Blende des Elektrohaushaltsgeräts weist eine Anzeigeeinrichtung zur optischen Bedienerinformation auf. In einem für die Anzeigeeinrichtung vorgesehenen Bereich ist mindestens ein Durchleuchtungsbereich geschaffen, in dem die Materialstärke des Blendenmaterials gegenüber der übrigen Materialstärke reduziert ist.

Aus der Druckschrift US 2003/230017 A1 ist ein äußeres Gehäuse eines Haushaltsgeräts bekannt, das ein beleuchtbares Markenlogo aufweist.

Aus dem Stand der Technik sind Kochfelder mit Glaskeramik-Kochflächen bekannt, die ein unterhalb der Glaskeramik-Kochfläche angeordnetes Leuchtelement zur Anzeige von

Bedien- oder Restwärme-Informationen oder dergleichen in Form von Zahlen, Buchstaben oder Symbolen aufweisen. Dabei wird beim Betrieb des Leuchtelementes durch die Glaskeramik-Kochfläche hindurch ein der Anzeigesymbolmaske entsprechendes Anzeigesymbol sichtbar. Ein solches Kochfeld ist u.a. aus der Patentschrift DE 198 02 571 C2 bekannt.

Um eine besonders gleichmäßige Ausleuchtung der Anzeigesymbolmaske zu erreichen, ist es bekannt, zwischen dem Leuchtelement und der Anzeigesymbolmaske ein Lichtverteilungselement anzuordnen. Dabei wird das Leuchtelement von dem Lichtverteilungselement in Form einer quaderförmigen, milchigen Spritzgussmasse vollständig umschlossen. Auf dem so entstandenen Leuchtfeld wird dann die Anzeigesymbolmaske angeordnet. Die Spritzgußmasse ist dabei in einen weißen Rahmen eingespritzt, der als Begrenzung für das Lichtverteilungselement und zugleich als Reflektor dient.

Eine Aufgabe der vorliegenden Erfindung ist es, die Herstellungskosten eines Haushaltsgerätes mit einem solchen Anzeigeelement zu verringern.

Diese Aufgabe wird durch ein Anzeigeelement für ein Haushaltsgerät nach Anspruch 1 beziehungsweise durch ein Verfahren nach Anspruch 4 gelöst.

Es hat sich gezeigt, dass in einem Anzeigeelement eines Haushaltsgerätes für eine gleichmäßige Ausleuchtung der Anzeigesymbolmaske keinesfalls der vollständige Zwischenraum zwischen Leuchtelement und Anzeigesymbolmaske mit einem Lichtverteilungselement ausgefüllt sein muss. Vielmehr ist es ausreichend, wenn das Lichtverteilungselement unmittelbar benachbart zu der Anzeigesymbolmaske vorliegt. Erfindungsgemäß ist daher vorgesehen, dass Anzeigesymbolmaske und Lichtverteilungselement ein Abdeckelement bilden, das von dem Leuchtelement beabstandet angeordnet ist. Mit anderen Worten grenzt das Lichtverteilungselement nicht - wie im Stand der Technik üblich - direkt an das Leuchtelement an. Vielmehr besteht ein Zwischenraum zwischen diesen beiden Bauteilen, der nicht von dem Lichtverteilungselement ausgefüllt werden muss. Aufgrund dieses Zwischenraums ist eine Positionierung des Abdeckelements variabel und unabhängig von der Position des Leuchtelements möglich. Dadurch ist die Montage des Abdeckelements sehr einfach durchführbar.

Neben einem einfacheren konstruktiven Aufbau führt die vorliegende Erfindung zu einer deutlichen Materialeinsparung bei dem Lichtverteilungselement, so dass eine Kostenreduzierung bei der Herstellung derartiger Anzeigeelemente erzielt wird. Zugleich werden somit auch die Gesamtherstellungskosten von Haushaltsgeräten verringert, in denen ein solches Anzeigeelement zum Einsatz kommt.

Anzeigesymbolmaske und Lichtverteilungselement können auf verschiedene Art und Weise miteinander in Verbindung stehen, um das Abdeckelement zu bilden. So ist es beispielsweise möglich, dass das Lichtverteilungselement in Form einer Folie oder Platte oder dergleichen vorliegt und mit der Anzeigesymbolmaske verklebt, verschweisst, vernietet oder auf eine andere Art form- und/oder kraftschlüssig verbunden ist.

Vorteilhafte Ausführungsformen der Erfindung sind in den Unteransprüchen angegeben.

Der Trägerkörper des Abdeckelementes ist durch das Lichtverteilungselement gebildet. Auf diesem Trägerkörper ist die Anzeigesymbolmaske in Form einer Beschichtung auf der dem Leuchtelement abgewandten Außenseite aufgebracht.

Zur Bildung der Anzeigesymbolmaske wird dabei insbesondere ein lichtundurchlässiger, mittels Laser bearbeitbarer Lack zum Beschichten verwendet. Durch eine anschließende Laser-Bearbeitung des Lackes erfolgt bei der Herstellung des Anzeigeelementes ein Abtragen des gewünschten Anzeigesymbols im Lack. Das im Betrieb von dem Leuchtelement ausgehende Licht wird dann durch den transparenten Trägerkörper gleichmäßig verteilt und tritt als diffuses Licht durch die Anzeigesymbolmaske aus.

Bei dieser Ausführungsform der Erfindung bleiben Trägerkörper und Beschichtung stets gleich. Lediglich die in den Lack durch Laser-Bearbeitung einzubringende Symbolform ändert sich. Daher ist nur eine einzige Anzeigeelement-Grundform erforderlich. Herstellungs- und Lagerhaltungsaufwand sind erheblich reduziert. Zudem lassen sich bei der Herstellung der Anzeigesymbolmaske in einer Lackschicht sämtliche Symbolformen darstellen. Eine Rücksichtnahme auf die beim Stand der Technik eventuell zu beachtende Halte- beziehungsweise Zwischenstege bei der Ausbildung einzelner Anzeigesymbole durch Ausstanzen oder dergleichen ist nicht notwendig. Schließlich kann die Herstellung derartiger Anzeigelemente innerhalb kürzester Zeit auf ein unterschiedliches Anzeigsymbol umgestellt werden. Hierzu ist lediglich eine geänderte Ansteuerung der Laser-Bearbeitungsanlage erforderlich. Bei geeigneter Ansteuerung können Anzeigeelemente mit verschiedensten Anzeigesymbolen in beliebiger Reihenfolge gefertigt werden.

In einer weiteren Ausführungsform der Erfindung ist es vorgesehen, neben dem in dem Abdeckelement vorgesehenen Lichtverteilungselement ein zusätzliches Lichtverteilungselement zu verwenden. Dabei ist das zusätzliche Lichtverteilungselement vorzugsweise direkt auf dem Leuchtelement angeordnet. Das Leuchtelement ist - wie aus dem Stand der Technik bekannt - in dieses zusätzliche Lichtverteilungselement eingebettet. Durch geeignete Wahl des Materials des zusätzlichen Lichtverteilungselements kann in diesem Fall die Erzeugung eines diffusen Lichtes bereits durch das zusätzliche Lichtverteilungselement erfolgen, während das erste Lichtverteilungselement lediglich zur gleichmäßigen Verteilung des Lichts dient. Das erste Lichtverteilungselement kann dann beispielsweise als wesentlich dünnere Schicht ausgebildet sein und/oder aus einem anderen Material hergestellt werden.

Die Innenseiten des Abdeckelements sind vollständig mit dem Lichtverteilungselement bedeckt. Das Lichtverteilungselement wirkt somit in Verbindung mit der dahinterliegenden lichtundurchlässigen Anzeigesymbolmaske als eine Art Reflektor für das von dem Leuchtelement ausgesandte Licht. Zusätzliche Reflektoren, wie aus dem Stand der Technik bekannt, werden nicht benötigt, so dass die Anzahl der benötigten Bauteile verringert ist.

In einer weiteren Ausführungsform der Erfindung weist das Abdeckelement einen im Wesentlichen geschlossenen Abdeckelementinnenraum auf. Vorzugsweise ist dabei das Abdeckelement selbst als geschlossenes Bauteil ausgebildet. Zudem ist die Befestigung des Abdeckelements auf einer Leiterplatte oder dergleichen vorzugsweise lichtdicht ausgeführt. Dadurch wird sichergestellt, dass an der Anzeigesymbolmaske eine besonders hoher Anteil des von dem Leuchtelement ausgesandten Lichtes zur Verfügung steht.

In einer weiteren Ausführungsform der Erfindung ist das Abdeckelement mit seinem Trägerkörper auf einer Leiterplatte oder dergleichen befestigt. Hierzu ist der Trägerkörper zur Befestigung mit der Leiterplatte oder dergleichen ausgebildet. Vorzugsweise weist der Trägerkörper eine Anzahl von Steckerstiften zur Ausbildung einer Steckverbindung mit der Leiterplatte oder dergleichen auf. Dadurch ist eine einfache und zugleich zuverlässige Montage des Anzeigeelements möglich.

Die Erfindung wird nachfolgend anhand von Ausführungsbeispielen beschrieben, die mit Hilfe der Figuren näher erläutert werden. Hierbei zeigt:
FIG 1 ein Kochfeld mit einem nicht erfindungsgemäßen Anzeigeelement mit einer Anzeigesymbolmaske als Trägerkörper,
FIG 2 ein Kochfeld mit einem erfindungsgemäßen Anzeigeelement mit einem Lichtverteilungselement als Trägerkörper,
FIG 3 ein Kochfeld mit einem nicht erfindungsgemäßen Anzeigeelement mit einem zusätzlichen Lichtverteilungselement.

Den prinzipiellen Aufbau eines Kochfeldes 1 zeigt FIG 1 in einer stark vereinfachten schematischen Darstellung. Das Kochfeld 1 weist Bedienelemente 2 mit einer Bediensymbolbedruckung 3 auf der Oberfläche einer Glaskeramik-Kochplatte 4 und eine unterhalb der Bediensymbolbedruckung 3 unter der Kochplatte 4 angeordnete berührungslose Schalteinrichtung 5 auf. Durch Berühren der Kochplatte 4 im Bereich der Bediensymbolbedruckung 3 wird der Bedienwunsch durch die Schalteinrichtung 5 erfaßt und eine entsprechende Aktion des Kochfeldes 1 ausgeführt. Die Schalteinrichtung 5 ist auf einer unterhalb der Kochplatte 4 angeordneten Leiterplatte 6 kontaktiert.

Auf der Leiterplatte 6 ist ein nicht erfindungsgemäßes Anzeigeelement 11 angeordnet. Dieses weist eine Anzeigesymbolmaske 12 und ein zwischen Leuchtelement 8 und Anzeigesymbolmaske 12 angeordnetes Lichtverteilungselement 13 auf. Anzeigesymbolmaske 12 und Lichtverteilungselement 13 bilden ein von dem Leuchtelement 8 beabstandetes Abdeckelement 14. Beim Betrieb des Leuchtelementes 8 ist von oben durch die Kochplatte 4 hindurch ein der Anzeigesymbolmaske 10 entsprechendes Anzeigesymbol sichtbar. So wird beispielsweise bei einer durch Berühren der Bediensymbolbedruckung 3 ausgelösten Aktion des Kochfeldes 1 ein entsprechendes Bediensymbol angezeigt.

Als Leuchtelement 8 für das Anzeigeelement 11 kommt eine Leuchtdiode (SMD-LED) zum Einsatz, die auf einer Leiterplatte 6 befestigt, nämlich aufgesteckt ist. Das kappenförmige Abdeckelement 14 begrenzt den Abstand 15 zwischen dem Leuchtelement 8 und der Anzeigesymbolmaske 12 als auch zwischen dem Leuchtelement 8 und den Seitenwänden 16. Die geschlossenen Seitenwände 16 des Lichtverteilungselements 13 reichen bis zu der Leiterplatte 6. Der Abdeckelementinnenraum 18 ist im Wesentlichen lichtdicht abgeschlossen. Die Seitenwände 16 und die übrigen den Abdeckelementinnenraum 18 begrenzenden Flächen weisen eine weiße Oberfläche 17 auf und reflektieren das Licht des Leuchtelementes 8 in den Abdeckelementinnenraum 18. Die Anzeigesymbolmaske 12 dient als Trägerkörper des Abdeckelements 14 und weist Materialdurchbrüche 19 auf, durch die das von dem Leuchtelement 8 ausgesandte Licht aus dem Anzeigeelement 11 nach außen austritt. Die bis zur Leiterplatte 6 verlaufenden Wandbereiche der Anzeigesymbolmaske 12 weisen an ihren Auflageenden Verbindungsstifte 29 auf, die in entsprechende Verbindungslöcher 30 in der Leiterplatte 6 unter Ausbildung einer Preßpassung einliegen.

Die Anzeigesymbolmaske 12 ist an ihrer dem Leuchtelement 8 zugewandten Innenseite 20 mit Lichtverteilungselement 13 beschichtet. Das Lichtverteilungselement 13 gewährleistet eine gleichmäßige Lichtverteilung auf die Anzeigesymbolmaske 12. Als Beschichtungsmaterial dient ein transparenter, milchiger Kunststoff. Das Aufbringen der Beschichtung auf die Anzeigesymbolmaske 12 erfolgt durch Lackieren.

FIG 2 zeigt eine Ausführungsform mit dem erfindungsgemäßen Anzeigeelement 21. Auch dieses Anzeigeelement 21 weist eine Anzeigesymbolmaske 22 und ein zwischen Leuchtelement 8 und Anzeigesymbolmaske 22 angeordnetes Lichtverteilungselement 23 auf. Anzeigesymbolmaske 22 und Lichtverteilungselement 23 bilden ein von dem Leuchtelement 8 beabstandetes Abdeckelement 24. Jedoch wird nun der Trägerkörper des Abdeckelementes 24 durch das Lichtverteilungselement 23 gebildet, während die Anzeigesymbolmaske 22 auf der dem Leuchtelement 8 abgewandten Außenseite 28 des Trägerkörper in Form eines Lackes aufgebracht ist. Bei der Herstellung der Anzeigesymbolmaske 22 erfolgt ein Abtragen des Lackes durch einen Laser (nicht abgebildet), so dass das gewünschten Anzeigesymbol als Fehlstelle 25 im Lack vorliegt. Die geschlossenen Seitenwände 26 des Lichtverteilungselements 23 reichen wiederum bis zu der Leiterplatte 6 und weisen wie die übrigen den Abdeckelementinnenraum 18 begrenzenden Flächen eine weiße Oberfläche 27 auf, so dass sie das Licht des Leuchtelementes 8 in den Abdeckelementinnenraum 18 reflektieren. Die bis zur Leiterplatte 6 verlaufenden Wandbereiche des Lichtverteilungselements 23 weisen an ihren Auflageenden Verbindungsstifte 29 auf, die in entsprechende Verbindungslöcher 30 in der Leiterplatte 6 unter Ausbildung einer Preßpassung einliegen.

FIG 3 stellt eine weitere Ausführungsform mit einem weiteren, nicht erfindungsgemäßen Anzeigeelement 31 dar. Auch hier weist das Anzeigeelement 31 eine Anzeigesymbolmaske 12 und ein zwischen Leuchtelement 8 und Anzeigesymbolmaske 12 angeordnetes Lichtverteilungselement 13 auf. Anzeigesymbolmaske 12 und Lichtverteilungselement 13 bilden ein von dem Leuchtelement 8 beabstandetes Abdeckelement 14 nach Art des in FIG 2 gezeigten Anzeigeelements 11. Zusätzlich zu dem in dem Abdeckelement 14 vorgesehenen Lichtverteilungselement 13 ist ein zweites Lichtverteilungselement 32 über dem Leuchtelement 8 angebracht. Das zweite Lichtverteilungselement 32 muss, da es keine weiteren Funktionen mehr erfüllt, beispielsweise als Träger einer Anzeigesymbolmaske oder dergleichen, keine geometrisch exakte Form aufweisen. Vielmehr kann das zweite Lichtverteilungselement 32 auch als unregelmäßiger Tropfen oder Kleks auf das Leuchtelement 8 aufgebracht werden, wodurch ein sehr geringer Herstellungsaufwand vorliegt. Durch das zweite Lichtverteilungselement 32 verringert sich der Abstand 15 im Abdeckelementinnenraum 18. Jedoch ist das Lichtverteilungselement 13 nach wie vor von dem Leuchtelement 8 beabstandet. Das Lichtverteilungselement 13 weist zudem im Vergleich zu der in FIG 2 gezeigten Ausführungsform eine geringer Dicke auf.

## Patentansprüche

1. Anzeigeelement für ein Haushaltsgerät mit einem Leuchtelement (8), einer Anzeigesymbolmaske (22) und einem zwischen dem Leuchtelement (8) und der Anzeigesymbolmaske (22) angeordneten Lichtverteilungselement (23), wobei die Anzeigesymbolmaske (22) und das Lichtverteilungselement (23) ein von dem Leuchtelement (8) beabstandetes Abdeckelement (24) bilden, welches Lichtverteilungselement (23) ein Trägerkörper des Abdeckelementes (24) ist, wobei die Anzeigesymbolmaske (22) eine Beschichtung des Trägerkörpers ist, **dadurch gekennzeichnet, dass** die Innenseiten des Abdeckelements (24) vollständig mit dem Lichtverteilungselement (23) bedeckt sind, das das Licht des Leuchtelements in einen Abdeckelementinenraum (18) reflektiert.

2. Anzeigeelement nach Anspruch 1, **dadurch gekennzeichnet, dass** das Abdeckelement (24) einen im Wesentlichen geschlossenen Abdeckelementinnenraum (18) aufweist.

3. Anzeigeelement nach einem der Ansprüche 1 oder 2, **dadurch gekennzeichnet, dass** das Abdeckelement (24) mit seinem Trägerkörper auf einer Leiterplatte (6) oder dergleichen befestigt ist.

4. Verfahren zur Herstellung eines ein Leuchtelement (8) aufweisenden Anzeigeelementes (21) nach einem der vorgehenden Ansprüche, **dadurch gekennzeichnet, dass** die Anzeigesymbolmaske (22) als Lack-Beschichtung auf das Lichtverteilungselement (23) aufgebracht wird und dass ein gewünschtes Anzeigesymbol als eine Fehlstelle (25) im Lack durch Abtragen mittels eines Lasers hergestellt wird.

## Claims

1. Display element for a domestic appliance with an illumination element (8), a display symbol mask (22) and a light distribution element (23) arranged between the illumination element (8) and the display symbol mask (22), wherein the display symbol mask (22) and the light distribution element (23) form a cover element (24) spaced apart from the illumination element (8), which light distribution element (23) is a carrier body of the cover element (24), wherein the display symbol mask (22) is a coating of the carrier body, **characterised in that** the inside of the cover element (24) is completely covered with the light distribution element (23), which reflects the light of the illumination element into a cover element interior (18).

2. Display element according to claim 1, **characterised in that** the cover element (24) has a cover element interior (18) which is substantially closed.

3. Display element according to one of claims 1 or 2, **characterised in that** the cover element (24) is fastened to a circuit board (6) or the like by its carrier body.

4. Method for producing a display element (21), having an illumination element (8), according to one of the preceding claims, **characterised in that** the display symbol mask (22) is applied onto the light distribution element (23) as a painted coating and that a desired display symbol is produced as a gap (25) in the paint by stripping it away by means of a laser.

## Revendications

1. Élément d'affichage pour un appareil ménager comprenant un élément lumineux (8), un masque de symbole d'affichage (22) et un élément de distribution de lumière (23) disposé entre l'élément lumineux (8) et le masque de symbole d'affichage (22), dans lequel le masque de symbole d'affichage (22) et l'élément de distribution de lumière (23) forment un élément de recouvrement (24) espacé de l'élément lumineux (8), lequel élément de distribution de lumière (23) est un corps de support de l'élément de recouvrement (24) et le masque de symbole d'affichage (22) est un revêtement du corps de support,
**caractérisé en ce que** les côtés intérieurs de l'élément de recouvrement (24) sont entièrement couverts par l'élément de distribution de lumière (23) qui réfléchit la lumière de l'élément lumineux dans un espace intérieur d'élément de recouvrement (18).

2. Élément d'affichage selon la revendication 1, **caractérisé en ce que** l'élément de recouvrement (24) comprend un espace intérieur d'élément de recouvrement (18) sensiblement fermé.

3. Élément d'affichage selon la revendication 1 ou 2, **caractérisé en ce que** l'élément de recouvrement (24) est fixé avec son corps de support sur une plaque à circuit imprimé (6) ou similaire.

4. Procédé de fabrication d'un élément d'affichage (21) doté d'un élément lumineux (8) selon l'une des revendications précédentes, **caractérisé en ce que** le masque de symbole d'affichage (22) est appliqué sur l'élément de distribution de lumière sous forme d'un revêtement de laque et qu'un symbole d'affichage souhaité est fabriqué par enlèvement au laser de la laque pour former une lacune (25) de laque.
